# EUROPÄISCHE PATENTSCHRIFT

(11) **EP 0 198 509 B1**
(45) Veröffentlichungstag und Bekanntmachung des Hinweises auf die Patenterteilung: **10.01.1990**
(21) Anmeldenummer: 86105417.9
(22) Anmeldetag: 18.04.1986
(51) Int. Cl.: E05B 47/00

(54) **Elektromechanische Betätigungsvorrichtung mit halbtourigem Antrieb durch Elektromotor**
Electro-mechanical actuator with a 180 degrees electric-motor drive
Actionneur électromécanique à commande par moteur électrique par demi-tour

(30) Priorität: 18.04.1985 FR 8505866
(43) Veröffentlichungstag der Anmeldung: 22.10.1986
(73) Patentinhaber: NEIMAN, F-92400 Courbevoie (FR)
(72) Erfinder: Alessandroni, Maxime, F-91150 Etampes (FR); Itkin, Pavel, F-94400 Vitry (FR); Cantin, Jean-Pierre, F-91530 Saint-Cheron (FR); Metayer, Guy, F-92150 Suresnes (FR)
(74) Vertreter: Cohausz & Florack Patentanwälte

(56) Entgegenhaltungen:
- EP-A- 0 064 602
- DE-A- 2 540 675
- DE-A- 3 120 000
- FR-A- 2 544 912
- US-A- 3 243 216

## Beschreibung

Die Erfindung betrifft eine elektromechanische Betätigungsvorrichtung, die von einem Elektromotor um jeweils eine halbe Umdrehung angetrieben wird.

Die bekannten Betätigungsvorrichtungen, die zum Beispiel bei Zentralverriegelungen für Kraftfahrzeuge Verwendung finden, umfassen im allgemeinen eine elektronische Steuerzentrale, die eine Übertragung des Antriebs auf alle Betätigungsvorrichtungen der Anlage, das präzise Anhalten der Betätigungsvorrichtungen in Ruhestellung, die Sicherheit gegen unzeitiges Betätigen gewährleistet. Die Nutzungsbedingungen lassen diese Anlagen im allgemeinen recht zerbrechlich erscheinen, und in allen Fällen ist ihr Einbau kostspielig und kompliziert (EP-17-0 064 602)

Ziel der Erfindung ist es, durch in der Betätigungsvorrichtung selbst untergebrachte elektromechanische Mittel die systemeigenen Funktionen und Sicherheiten zu gewährleisten und dabei die Eigenschaften der elektromechanischen Mittel im Hinblick auf Robustheit, Einfachheit, Funktionstüchtigkeit und Wirtschaftlichkeit zu nutzen.

Deshalb ist Gegenstand der Erfindung eine elektromechanische Betätigungsvorrichtung mit halbtourigem Antrieb durch Elektromotor, die umfasst einen Elektromotor zum Antrieb eines Zahnrads, das bei jeder Halbdrehung einen Steuerstift zu hin- und hergehender Bewegung antreibt, dadurch gekennzeichnet, daß das genannte Zahnrad mit begrenztem winkeligen Spiel fest mit einem Antriebsrad des genannten Stiftes verbunden ist und dieses Antriebsrad eine Drehmomentfeder umfaßt, die tendenziell das Zahnrad und das Antriebsrad in eine bestimmte Winkelstellungzurückbringt, und wobei das Antriebsrad zudem ein am Ende des Arbeitsspiels in eine bestimmte Winkelstellung einziehbares Anschlagorgan umfaßt; hierbei erzeugt die durch den genannten Anschlag induzierte Spannung der Drehmomentfeder das Einziehen des genannten Anschlagorgans und die Arretierung durch das genannte einziehbare Anschlagorgan in einer zweiten bestimmten Winkelstellung.

Die Erfindung wird beser verständlich beim Lesen der folgenden Beschreibung unter Bezugnahme auf die beigeheftete Zeichnung, in der:
Figur 1 eine Schemaansicht in Draufsicht einer Betätigungsvorrichtung gemäß einem Ausführungsbespiel der Erfindung mit geöffnetem Getriebekasten ist;
Figur 2 entspricht der Figur 1, doch sind hier die Getriebe- und gleitenden Teile weggenommen;
Figur 3 ist eine Schnittansicht entlang der Linie 111-111 in Figur 1;
Figur 4 ist eine Ansicht des Zahnrads von oben;
Figur 5 ist eine diametrale Schnittansicht des Zahnrads in Figur 4;
Figur 6 ist eine Ansicht des Zahnrads der Figuren 4 und 5 von unten;
Figur 7 ist eine Seitenansicht des Antriebsrads;
Figur 8 ist eine Ansicht des Antriebsrads in Figur 7 von unten;
Figur 9 ist eine Axialschnittansicht des Rads in Figuren 7 und 8;
Figur 10 ist eine Ansicht des Rads der Figuren 7 bis 9 von oben;
Figur 11 ist ein abgewickeltes Schema eines Teils des Rads der Figuren 7 bis 10;
Figur 12 ist eine Seitenansicht eines Schlittens der Betätigungsvorrichtung;
Figur 13 ist eine Seitenansicht der anderen Fläche des Schlittens in Figur 12;
Figur 14 ist eine Schnittansicht entlang der Linie XIV-XIV in Figur 12;
Figur 15 ist eine Schnittansicht entlang der Linie XV-XV in Figur 13;
Figur 16 ist eine Draufsicht des Schlittens in Figuren 12 bis 15;
Figur 17 ist eine perspektivische Schemaansicht einer Blattfeder
Figur 18 ist eine Draufsicht des Steuerstiftes der Betätigungsvorrichtung;
Figur 19 ist eine Seitenansicht des Stiftes in Figur 18;
Figur 20 ist eine Schnittansicht entlang der Linie XX-XX in Figur 18;
Figur 21 ist eine perspektivische Schemaansicht einer anderen Blattfeder;
Figur 22 ist ein elektrisches Schaltschema in Haltstellung mit zurückgeführtem Schlitten;
Figur 23 entspricht der Figur 22, nur ist hier der Schlitten ausgefahren;
Figur 25 entspricht den Figuren 22 und 23 für den Fall einer Lösung des Steuerstiftes und des Schlittens;
Figur 25 veranschaulicht schematisch die Stellung des Schlittens während des Betriebs;
Figur 26 stellt die entsprechende Stellung des Zahnrads und des Antriebsrads dar;
Figur 27 veranschaulicht schematisch in Draufsicht und in Abwicklung die entsprechende Stellung eines Anschlagorgans des Antriebsrads;
Figur 28 stellt die entsprechende Stellung der Berührungsbahnen dar;
Figuren 29 bis 32 entsprechen den Figuren 25 bis 28, allerdings für die erste Anschlagstellung;
Figuren 33 bis 36 entsprechen den Figuren 25 bis 28, jedoch für die zweite Anschlagstellung;
Figur 37 ist ein elektrisches Schaltschema für den Antrieb einer Betätigungsvorrichtung der Vordertür und einer Betätigungsvorrichtung der Hintertür für eine Variante, und
Figur 38 ist eine Variante des Schemas in Figur 37.
Figuren 39 und 40 sind Varianten der Figuren 37 bzw. 38.

Die in der Zeichnung dargestellte Betätigungsvorrichtung ist bestimmt zum Betätigen der Verriegelung und Entriegelung eines Schlosses (nicht dargestellt) einer Automobiltür oder Gatterwand (Kombiwagen).

Der Elektromotor M, sequentiell versorgt über einen Kollektor mit kreisförmiger Kontaktbahn, Wählkontaktfingern und Schiebekontakten, der in weiteren Einzelheiten später beschrieben wird, treibt über ein Schneckengetriebe V und eine Hilfsuntersetzung DA ein Zahnrad R an. Diese Drehung im Sinne S, die sich aus dem einzigen Drehsinn des Motors M ergibt, wird bewirkt gemäß einem Ablaufweg von 180° durch eine für den Motor charakteristische elektromechanische Steuerung, eine sogenannte halbtourige, die so konzipiert ist, daß sie in allen Fällen insbesondere sicherstellt:
1. bei Normalbetätigung des zur Steuerung durch die Betätigungsvorrichtung bestimmten Schließstiftes (nicht dargestellt) ein präzises Anhalten des Rades und des Motors nach jeweils 180° in genau bestimmten Winkelstellungen, damit die Steuersicherheit des Schloßantriebs sowie die Sicherheit einer richtigen elektrischen Auslösung des Motors für die nächste Folge gewährleistet sind;
2. bei zufälliger, wiederholter und unrichtiger Betätigung des Steuerstiftes des Schlosses während einer Drehung der Drehorgane der Betätigungsvorrichtung eine konsequente Begradigung des Betätigungsfehlers durch Drehung einer zusätzlichen Halbtour, wodurch alle Elemente der Betätigungsvorrichtung zweckmäßig neu ausgerichtet werden und somit die Funktionssicherheit der Vorrichtung bei der nächsten Normalbetätigung des Steuerstiftes für das betroffene Schloß gewährleistet wird.

Das Zahnrad R (Figuren 4 bis 6) versetzt über eine bohnenförmige (Öffnung 1, durch die der vorstehende Mitnehmer (d) eines zweiten Antriebsrads E (Figuren 7 bis 11) hindurchgeht - das Antriebsrad E dreht sich auf der gleichen Achse A wie das Rad R, das zum Teil den Umfang des Rades E überdeckt das Rad E in Drehung, das seinerseits einen Schließschlitten C (in weiteren Einzelheiten in den Figuren 12 bis 16 dargestellt) antreibt, und gewährleistet ebenfalls, wie weiter unten zu erläutern sein wird, die Sicherheit der aufeinanderfolgenden Anschläge.

Der Mitnehmer d stützt sich sequentiell je nach Ausgangsstellung der Folge, die durch eine Rücklauf- oder Austrittsstellung des Steuerstiftes T der Betätigungsvorrichtung eingeleitet wird, entwerder am äußeren Rad r, des oberen Seitenreliefs rₙ des erhöhten Teils r oder am inneren Rand r₂ des unteren Seitenreliefs rᵢ der Gleitsohle GS des Schlittens C ab, der auf diese Weise zu einer geradlinigen Hin- und Herbewegung angeregt wird, und zwar bei jeder Halbdrehung des mit Mitnehmer (d) ausgerüsteten Antriebsrads E.

Das Rad E trägt an seinem äußeren, vom Rad R nicht abgedeckten Umfangsrand zwei diametral entgegengesetzte eingeschnittene Bereiche Crᵢ und Cr₂, die in weiteren Einzelheiten in den Figuren 8, 10 und 11 dargestellt sind. Die Bereiche Crᵢ und Cr₂ umfassen jeweils Einschnitte 1 und 2, die der Reihe nach im Verlauf der sequentiellen Verschiebung mit einer V-förmigen Blattfeder RI mit gekrümmter Scheitelerhöhung (Figur 17) zusammenwirken. Die Enden der Feder RI stützen sich in einem Sitz I₁, im Gehäuse der Betätigungsvorrichtung, während ihr gerundeter Scheitel elastisch am Umfangsrad des Rades E so abgestützt wird, daß am Ende einer Folge dieser Scheitel in den Einschnitt 1 des Bereich Cr, oder Cr₂ einrastet, der ihm zu Beginn der Folge diametral entgegengesetzt war.

Das Rad E trägt in einem zweckmäßig gestalteten Sitz eine Drehmomentfeder R_{c}, deren freie Enden sich im Verlauf der Folge einander annähern unter der gemeinsamen Wirkung einer Innennocke bₗ des Rads R und einem inneren Anschlagrand b₂ des Rades E. Wenn das Rad R stehenbleibt, entspannt sich die Feder R_{c} augenblicklich und übt auf den Anschlag b₂ des Rades E einen Rückholdruck aus, der eine zusätzliche Drehung dieses Rades E bewirkt, bis der Scheitel der Feder RI von Einschnitt 1 zu Einschnitt 2 des eingeschnittenen Bereichs übergeht. Man erhält auf diese wirksame und sichere Weise ein Anhalten des Rades E in präziser und stabiler Stellung, die von Einschnitt 2 bestimmt wird.

Die entsprechenden Verschiebefolgen sind in den Figuren 25 bis 36 veranschaulicht.

Die präzise Winkelstellung des Rades E bewirkt über den Mitnehmer d, der sich jeweils zwischen die Antriebsstoßkanten rᵢ und r₂ des Schlittens C setzt, ein präzises Verschieben dieses Schlittens C und seines Steuerstiftes T in Rücklauf- oder Austrittsstellung.

Darüber hinaus trägt das Rad E an seiner Rückseite die kreisförmige Kontaktbahn B, aufgeteilt in Sektoren S₁ und S₂, die jeweils je nach Winkelstellung des Rades E mit elektrischen Schieifkörpern Fᵢ - F2 - F₃ zusammenwirken, die in der Wand des Gehäuses der Betätigungsvorrichtung untergebracht sind und deren Schleifenden die in Figur 2 dargestellten Stellungen einnehmen. Diese Anordnung gewährleistet, daß jede begonnene Arbeitsfolge beendet wird und daß jedes präzise Anhalten des Rades E die spannungsführenden Sektoren der Kontaktbahn an nur zwei von drei Schleifkörpern führt, wodurch die Auslösung der nächsten Folge in Abhängigkeit von der Stellung des Verteilerkontaktes C_{c}-C_{T}, der abwechselnd die Schleifkörper F₁-F₃ mit der Stromzuleitung nebeneinander schaltet, garantiert wird. Diese Phasen sind besonders erkennbar in den Figuren 28, 32 und 36.

Die Betätigungsvorrichtung umfaßt gleichfalls Mittel, die es ermöglichen, das Schloß von Hand zu betätigen, falls eins der elektromechanischen Steuerteile, auch für das Funktionieren anderer, zugeordneter elektromechanischer Schlösser, beispielsweise an einem Kraftfahrzeug einmal ausfällt.

Für den Fall, daß ein erfindungsgemäßes Betätigen des Schlittens C oder ein entsprechendes Festsetzen des Stiftes T nicht möglich ist, wird der Stift T am Schlitten C mechanisch so montiert, daß er unter der Wirkung einer größeren Längskraft, die auf das eine oder andere dieser Teile ausgeübt wird, elastisch ausrastet, was die elektrische Versorgung und Stromabnahme, also das Funktionieren weiterer parallel geschalteter Schlösser ermöglicht.

Der Steuerstift T ist mit einem Endstück 3 versehen, dessen Breite so gewählt ist, daß es mit sanfter Reibung in einer Nut 3 der Sohle des Schlittens C Aufnahme findet und darin gleiten kann. Eine Blattfeder Rd (Figur 21 ähnlich der Feder RI, hat ihren Scheitel auf dem Boden eines Längssitzes 4 des Stiftes T abgestützt und rastet in eine Ausklinkung 4' der Nut 3' des Schlittens C ein. Der Zusammenbau Schlitten C - Stift T wird auf diese Weise für ein normales Funktionieren versteift, kann aber durch elastische Verformung der Feder Rd im Fall einer anomalen Kraft getrennt werden.

Das Ganze ist so vorgesehen, daß jede zufällige, nicht zweckmäßige Manipulation der Schloßsteuerung bei einer der Betriebsfolgen der Betätigungsvorrichtung schadlos bleibt.

Die beiden Verteilerkontakte C_{c} und C_{T}, einer unter der Sohle des Schlittens C, der andere unter dem Steuerstift T angeordnet, gleiten auf dem festen Terminalbereich eines jeden Schleifkörpers F, und F₃, um sie mit einer elektrischen Zuleitungsklemme A 1 zu verbinden und eine ordnungsgemäße Stromabnahme in Folgeschaltung sicherzustellen. Auf dieses Thema wird in den Figuren 22, 23 und 24 Bezug genommen.

Zu Erhalt einer drehenden Betätigung der Vorrichtung braucht lediglich der Zusammenbau Stift T - Schlitten C in die Austrittsstellung zum elektrischen Anschluß der Zuleitungsklemme A 1 an den Schleifkörper F₃ vorgeschoben zu werden, der sich in Kontakt mit dem Sektor S, der Bahn B befindet, wordurch eine Versorgung des Motors M über diese Bahn und den Kontakt F₂ möglich ist. Der Zusammenbau Rad R - Rad E - Bahn dreht sich um eine halbe Tour im Sinne X.

Am Ende einer Drehung um 180°, sobald der Schleifkörper F₃ den Kontakt mit dem Sektor S₁ verliert, wird die elektrische Versorgung des Systems unterbrochen. Der drehbare Zusammenbau hält in präziser Winkelstellung an, daß der weiter oben beschriebenen Mittel. Der Schleifkörper F, befindet sich in Kontakt mit der Bahn Sᵢ, zum Wiederanfahren des Systems bereit, sobald ein neuer Antrieb des Zusammenbaus Stift T - Schlitten C bewirkt wird.

Für den Fall, daß der Benutzer eine doppelte Beanspruchung der Steuerung vornimmt, nachdem der Zusammenbau eine neue Drehung unternommen hat, befinden sich die Gleitkontakte C_{T} und Cc des Stiftes T und des Schlittens C automatisch in der Stellung laut Figur 24, d.h. Stift T und Schlitten C sind zeitweilig ausgerastet und nicht mehr ausgerichtet. Über die doppelte elektrische Verteilung am Schleifkörper F₁, die sich daraus ergibt, führen die Drehteile, statt in der Stellung laut Figur 23 anzuhalten, eine neue Nachstelldrehung um 180° aus, um den Schlitten C wieder nach hinten zu bringen, damit er in Bezug auf den Stift T neu ausgerichtet und fixiert wird, wodurch der Zusammenbau in die Stellung laut Figur 22 gebracht wird.

Die Ausführungsform nach Figur 37 ermöglicht den Erhalt einer totalen Funktionssicherheit bei einer Verschiebung des Steuerstiftes T. Die Bahn B trägt einen radialen Vorsprung S₃, der sich in Haltestellung (in der Zeichnung dargestellt) mit einem Schleifkörper F₄ in Kontakt befindet, der für die vordere Betätigungsvorrichtung ACA und die hintere Betätigungsvorrichtung ACR an eine Leitung L, angeschlossen ist. Ein Schleifkörper F₅, dem Schleifkörper F₄ diametral entgegengesetzt, ist an eine Leitung L₂ angeschlossen. Ein Steuerschleifkörper F₆, angeschlossen an die entgegengesetzte Polarität (in der Zeichnung -) in bezug auf diejenige, an die der Motor M (in der Zeichnung +) angeschlossen ist, wirkt mit dem Umfang der Bahn S zusammen, die zwei diametral entgegengesetzte Ausschnitte Eᵢ und E2 aufweist, von denen einer (in der Zeichnung Eᵢ) in Haltstellung am Schleifkörper F₆ liegt. Der Motor M ist an einem Schleifkörper F₇ angeschlossen, der in dauerndem Kontakt mit der Bahn B steht.

In Haltstellung schaltet der Steuerstift T die Kontakte F₅ und F₆ der vorderen Betätigungsvorrichtung ACA nebeneinander, und die Motoren M der beiden Betätigungsvorrichtungen sind nicht versorgt.

Wenn der Steuerstift T betätigt wird (punktierte Stellung in der Zeichnung), schaltet er die Schleifkörper F₄ und F₆ nebeneinander, und der Motor M der vorderen Betätigungsvorrichtung ACA wird versorgt. Der Motor M der hinteren Betätigungsvorrichtung ACR ist ebenfalls über die Leitung L, versorgt. Sobald die Vorsprünge S₃ die Schleifkörper F₄ verlassen, verlassen die Schleifkörper F₆ die Ausschnitte E₁ und befinden sich in Kontakt mit den Bahnen S, wodurch eine direkte Versorgung eines jeden Motors M sichergestellt wird, auch wenn der Stift T in die Haltestellung zurückgeführt worden ist.

Am Ende einer Drehung um 180° einer jeden Scheibe befindet sich der Schleifkörper F₆ im Ausschnitt E2 und der Vorsprung S₃ ist am Schleifkörper F₅, so daß jeder Motor M nicht mehr versorgt ist und jede Betätigungsvorrichtung in der richtigen Stellung anhält.

In der Ausführungsform der Figur 38 wird der Antrieb durch einen Impulskontakt CI bewirkt, der auf die Klemmen des Motors M der vorderen Betätigungsvorrichtung ACA wirkt.

In den Ausgestaltungen nach den Figuren 39 und 40, die der Figur 37 bzw. 38 entsprechen, ist die hintere Betätigungsvorrichtung ACR an nur zwei Leitungen angeschlossen. Der Schleifkörper F₆ ist nicht direkt mit Erde verbunden, sondern mit den Schleifkörper F₄ und F₅ über Dioden D, bzw. D2.

An der Außenseite ist mindestens eine Vertiefung V eingebracht, in die ein federbelasteter Hebel H mit einem Vorsprung bzw. Nocken einrastet, um eine Raststellung zu erzeugen.

## Patentansprüche

1. Elektromechanische Betätigungsvorrichtung mit halbtourigem Antrieb durch einen Elektromotor, der Art, die umfaßt einen Elektromotor zum Antrieb eines Zahnrades (R), das bei jeder Halbdrehung einen Steuerstift (T) in hin- und hergehendem Sinne antreibt, dadurch gekennzeichnet, daß das genannte Zahnrad (R) mit begrenztem Winkelspiel fest mit einem Antriebsrad (E) des genannten Steuerstiftes (T) verbunden ist und dieses Antriebsrad (E) eine Drehmomentfeder (Rc) umfaßt, die tendenziell das Zahnrad (R) und das Antriebsrad (E) in eine bestimmte Winkelstellung zurückführt, wobei das Antriebsrad (E) zudem ein einziehbares Anschlagorgan (R1) in einer bestimmten Winkelstellung zurückführt, wobei das Antriebsrad (E) zudem ein einziehbares Anschlagorgan (RI) in einer bestimmten Winkelstellung am Ende des Arbeitsspiels umfaßt und die durch das genannte Anschlagorgan (R1) induzierte Spannung der Drehmomentfeder (Rc) das Einziehen des genannten Anschlagsorgans (RI) sowie das Anhalten in einer zweiten bestimmten Winkelstellung durch das genannte einziehbare Anschlagorgan (RI) erzeugt.

2. Betätigungsvorrichtung gemäß Anspruch 1, dadurch gekennzeichnet, daß das genannte Antriebsrad (E) mit einem Mitnehmer (d) ausgerüstet ist, der mit einem länglichen Fenster (1) des Zahnrads (R) zusammenwirkt.

3. Betätigungsvorrichtung gemäß Anspruch 2, dadurch gekennzeichnet, daß der Mitnehmer (d) einen Antriebsschlitten (C) des genannten Steuerstiftes (T) antreibt.

4. Betätigungsvorrichtung gemäß einem der Ansprüche 1 bis 3, dadurch gekennzeichnet, daß das genannte einziehbare Anschlagorgan aus einergefalteten Blattfeder (RI) besteht, deren gekrümmter Scheitel auf einem eingeschnittenen Sektor (Cᵣ₁-Cᵣ₂) des Antriebsrads (E) gleitet, wobei der genannte eingeschnittene Sektor (Cᵣ₁-Cᵣ₂) mit zwei aufeinander folgenden Anschlageinschnitten (1, 2) versehen ist.

5. Betätigungsvorrichtung gemäß einem der Ansprüche 1 bis 4, dadurch gekennzeichnet, daß das Antriebsrad (E) eine kreisförmige Kontaktbahn aufweist, die in zwei Sektoren (S₁, S₂) aufgeteilt ist und je nach der Winkelstellung des Antriebsrads (E) mit drei Schleifkörpern zur Stromabnahme (Fi - F₂ - F₃) so zusammenwirkt, daß einer der Schleifkörper (F₂) mit der genannten Bahn in Dauerkontakt steht und daß mindestens einer der beiden anderen Schleifkörper (F, - F₃) sich in Kontakt mit einem der genannten Sektoren (S₁, S₂) befindet.

6. Betätigungsvorrichtung gemäß einem der Ansprüche 1 bis 5, dadurch gekennzeichnet, daß der Steuerstift (T) über einen Schlitten (C) mitgenommen wird und gleitend in genannten Schlitten (C) mit einem Einrastmittel (Rd) in bezug auf den Stift (T) und den Schlitten (C) montiert ist, wobei der Stift (T) und der Schlitten (C) jeweils einen Verteilerkontakt (C_{T}-Cc) aufweisen, die jeweils mit einer Zuleitungsklemme (A1) und dem einen oder anderen der beiden Versorgungskontakte (F₁-F₃) des Motors (M) zusammenwirken.

7. Betätigungsvorrichtung gemäß einem der Ansprüche 1 bis 5, dadurch gekennzeichnet, daß das Antriebsrad (E) eine kreisförmige Kontaktbahn (B) aufweist, die zwei diametral gegenüberliegende Ausschnitte (Eᵢ, E2) aufweist, die zusammenwirken mit einem an die Versorgung des Motors (M) angeschlossenen Schleifkörper (F₆), wobei die genannte Bahn (B) einen Vorsprung (S₃) aufweist, der in bezug auf die erwähnten Ausschnitte (Eᵢ, E2) versetzt ist und mit zwei Schleifkörpern (F₄, F₅) zusammenwirkt, die diametral entgegengesetzt angeordnet und jeweils an eine Verbindungsleitung (L₁, L₂) der vorderen (ACA) und hinteren (ACR) Betätigungsvorrichtung einer Zentralschließanlage angeschlossen sind, wobei der Steuerstift 8T) je nach seiner Stellung den an die Versorgung des Motors (M) angeschlossenen Schleifkörper (Fs) mit dem einen oder anderen der beiden übrigen Schleifkörper (F₄, F₅) nebeneinanderschaltet.

8. Betätigungsvorrichtung gemäß einem der Ansprüche 1 bis 5, dadurch gekennzeichnet, daß das Antriebsrad (E) eine kreisförmige Kontaktbahn (S) mit zwei entgegengesetzt angeordneten Ausschnitten (Ei, E2) aufweist, die mit einem an die Versorgung des Motors (M) angeschlossenen Schleifkörper (F₆), zusammenwirken, wobei die genannten Bahn (S) einen in bezug auf die genannten Ausschnitte (Eᵢ, E2) versetzt angeordneten Vorsprung umfaßt; der mit zwei diametral entgegengesetzten Schleifkörpern (F₄, F₅) zusammenwirkt, die jeweils an eine Verbindungsleitung (L₁, L₂) der vorderen (ACA) und hinteren (ACR) Betätigungsvorrichtung einer zentralen Schließanlage angeschlossen sind, wobei ein Impulskontakt (CI) die unmittelbare Versorgung des Motor (M) einer vorderen Betätigungsvorrichtung (ACA) ermöglicht.

## Claims

1. An electro-mechanical actuator with a 180 degrees electric motor drive of the kind which comprises an electric motor to drive a toothed gear wheel (R) which, on each half-rotation, drives a control shaft (T) forwards or backwards, characterized in that the said toothed gear wheel (R) is fastened with a limited agular play to a drive wheel (E) of the said control shaft (T) and this drive wheel (E) comprises a torsional spring (Rc) which tends to return the toothed gear wheel (R) and the drive wheel (E) into a predetermined angular position, and in that, moreover, the drive wheel (E) comprises a retractable stop (RI) at a predetermined angular position at the end of the angular play, and the tensioning of the torsional spring (Rc) produced by the said stop (RI) causes the retraction of the said stop (RI) and also the holding of the wheels in a second predetermined angular position by the said retractable stop (RI).

2. An actuator according to claim 1, characterized in that the said drive wheel (E) is equipped with a drive carrier (d) which cooperates with a longitudinal window (1) in the toothed gear wheel (R).

3. An actuator according to claim 2, characterized in that the drive carrier (d) drives a drive carriage (C) of the said control shaft (T).

4. An actuator according to any one of claims 1 to 3, characterized in that the said retractable stop consists of a folded leaf spring (RI), the curved apex of which slides over an incised sector (Cᵣ₁-Cᵣ₂ of the drive wheel (E), and in that the said incised sector (Cᵣ₁-Cᵣ₂) comprises two successive stop notches (1, 2).

5. An actuator according to any one of claims 1 to 4, characterized in that the wheel (E) comprises a circular contact face which is divided into two sectors (S₁, S₂) and, depending on the angular position of the drive wheel (E), it cooperates by means of three sliding contacts (F₁ - F₂ - F₃) with the current collector in such a way that one of the sliding contacts (F₂) is permanently in contact with the said contact face and in that at least one of the other two sliding contacts (F₁ - F₃) is in contact with one of the said sectors (S₁, S₂).

6. An actuator according to any one of claims 1 to 5, characterized in that the control shaft (T) is carried by means of a carriage (C) and is slidably mounted in the said carriage (C) with a means of engaging (Rd) the shaft (T) on the carriage (C), and in that the shaft (T) and the carriage (C) each comprise a contact distributor (C_{T}-C_{C}) which respectively cooperate with a supply terminal (A1) and one orthe other of the two supply contacts (F₁ - F₃) of the motor (M).

7. An actuator according to any one of claims 1 to 5, characterized in that the drive wheel (E) comprises a circular contact face (B) with two diametrically opposite notches (E₁, E₂) wich cooperate with a sliding contact (Fₛ) attached to the suply to the motor (M), and in that the said contact face (B) comprises a projection (S₃) which is displaced relative to the said notches (Eᵢ, E₂) and which cooperates with two sliding contacts (F₄, Fε) which are located diametrically opposite each other and are connected to a respective conductor wire (L₁, L₂) to connect the front (ACA) and rear (ACR) actuator of a central switching unit, and in that the control shaft (T), depending on its position, connects the sliding contact (F₆) attached to the suply to the motor (M) to one or other of the other two sliding contacts (F₄, Fₛ).

8. An actuator according to any one of Claims 1 to 5, characterized in that the drive wheel (E) comprises a circular contact face (S) with two oppositely located notches (E₁, E₂) wich cooperate with a sliding contact (Fₑ) attached to the suply to the motor (M), and in that the said contact face (S) comprises a projection which is displaced relative to the said notches (E₁, E₂) and which cooperates with two diametrically opposite sliding contacts (F₄, F₅) which are connected to a respective conductor wire (L₁, L₂ to connect the front (ACA) and rear (ACR) actuator of a central switching unit, and in that an impulse contact (CI) enables the motor (M) of a front actuator (ACA) to be supplied directly.

## Revendications

1. Actionneur électromécanique avec un entraînement par demi-tour par l'intermédiaire d'un moteur électrique, du genre comportant un moteur électrique pour entraînement d'une roue dentée (R), qui, lors de chaque demi-rotation, entraîne une tige de commande (T) selon un mouvement de va-et-vient, caractérisé en ce que la susmentionné roue dentée (R) est reliée fixement, avec un jeu angulaire limité, à une rue d'entraînement (E) de la sus-mentionnée tige de commande (T) et en ce que cette roue d'entraînement (E) comporte un ressort de couple (Rc), qui a tendance à ramener la roue dentée (R) et la roue d'entraînement (E) dans une position angulaire déterminée, ladite roue d'entraînement (E) ramenant en outre un organe d'arrêt effaçable (RI) dans une position angulaire déterminée, ladite roue d'entraînement (E) comportant en outre un organe d'arrêt (RI) effaçable dans une position angulaire déterminée à la fin du fonctionnement cyclique et la tension du ressort de couple (Rc), induite par l'intermédiaire dudit organe d'arrêt (RI), produisant l'effacement dudit organe d'arrêt (RI) ainsi que l'arrêt dans une deuxième position angulaire déterminée par ledit organe d'arrêt effaçable (RI).

2. Actionneur selon la revendication 1, caractérisé en ce que ladite roue d'entraînement (E) est dotée d'un entraîneur (d), qui coopère avec une fenêtre allongée (1) de la route dentée (R).

3. Actionneur selon la revendication 2, caractérisé en ce que l'entraîneur (d) commande un chariot d'entraînement (C) de ladite tige de commande (T).

4. Actionneur selon l'une des revendications 1 à 3, caractérisé en ce que ledit organe d'arrêt (RI) effaçable consiste en un ressort-lame (RI) plié, dont le sommet courbé glisse sur un secteur (C,₁-C,₂) cranté de la rue d'entraînement (E), ledit secteur (Cᵣ₁-Cᵣ₂) cranté étant doté de deux crans d'arrêt (1,2) successifs.

5. Actionneur selon l'une des revendications 1 à 4, caractérisé en ce que la roue d'entraînement (E) présente une piste de contact circulaire, qui est divisée en deux secteurs (Si, S₂) et qui coopère, selon la position angulaire de la roue d'entraînement (E), avec trois corps de frottement pour prise du courant (F₁-F₂-F₃) de telle manière que l'un des corps de frottement (F₂) soit en contact permanent avec l'une desdites pistes et qu'au moins l'un des deux autres corps de frottement (F₂) soit en contact permanent avec l'une desdites pistes et qu'au moins l'un des deux autres corps de frottement (Fi-F₃) se trouve en contact avec l'un desdits secteurs (S,-S₂).

6. Actionneur selon l'une des revendications 1 à 5, caractérisé en ce que la tige de commande (T) est entraînée par l'intermédiaire d'un chariot (C) et est montée coulissante dans ledit chariot (C) avec un moyen d'encliquetage (Rd) par rapport à la tige (T) et au chariot (C), ladite tige (T) et ledit chariot (C) présentant chacun un contact de distribution (C_{T}-C_{C}), qui chacun coopère avec une borne d'alimentation (AI) et l'un ou l'autre des deux contacts d'alimentation du moteur (M).

7. Actionneur selon l'une des revendications 1 à 5, caractérisé en ce que la roue d'entraînement (E) présente une piste de contact (B) circulaire, qui présente deux encoches (E₁-E₂) diamétralement opposées, qui coopèrent avec un corps de frottement (Fε) relié à l'alimentation du moteur (M), ladite piste (B) présentant une saillie (S₃), qui est décalée par rapport aux sus-mentionnées encoches (E₁-E₂) et qui coopère avec deux corps de frottement (F₄, Fₛ), qui sont disposés diamétralement opposés et sont chacun reliés à une ligne de liaison (L₁, L₂) d'un actionneur avant (ACA) et d'un actionneur arrière (ACR) d'une installation de verrouillage centralisée, ladite tige de commande (T), selon sa position, shuntant le corps de frottement (F₆) relié à l'alimentation du moteur (M) avec l'un ou l'autre des deux autres corps de frottement (F₄, Fₛ).

8. Actionneur selon l'une des revendications 1 à 5, caractérisé en ce que la roue d'entraînement (E) présente une piste de contact (S) circulaire avec deux encoches (E₁, E₂) disposées opposées, qui coopèrent avec l'un des corps de frottement (F₆) relié à l'alimentation du moteur (M), ladite piste (S) comportant une saillie décalée par rapport auxdites encoches (E₁, E₂), qui coopère avec deux corps de frottement (F₄, F₅) diamétralement opposés, qui chacun sont reliés avec la ligne de liaison (Lᵢ, L₂) d'un actionneur avant (ACA) et d'un actionneur arrière (ACR) d'une installation de verrouillage centralisée, un contact impulsionnel (CI) rendant possible l'alimentation directe du moteur d'un actionneur avant (ACA).
